# EUROPÄISCHE PATENTSCHRIFT

(11) **EP 0 362 477 B1**
(45) Veröffentlichungstag und Bekanntmachung des Hinweises auf die Patenterteilung: **27.10.1993**
(21) Anmeldenummer: 89111510.7
(22) Anmeldetag: 24.06.1989
(51) Int. Cl.: D01H 5/44

(54) **Streckwerk für eine Spinnereimaschine**
Drafting system for a spinning machine
Système d'étirage pour un métier à filer

(30) Priorität: 21.09.1988 DE 3832063
(43) Veröffentlichungstag der Anmeldung: 11.04.1990
(73) Patentinhaber: Trützschler GmbH & Co. KG, D-41199 Mönchengladbach (DE)
(72) Erfinder: Günkiger, Siegfried, Dipl.-Ing. (FH), D-7326 Heiningen (DE); Zimmermann, Bernhard, Dipl.-Ing. (FH), D-7888 Reinfelden (DE); Coerstges, Josef, D-7336 Uhingen (DE)
(74) Vertreter: Wilhelm & Dauster Patentanwälte European Patent Attorneys

(56) Entgegenhaltungen:
- EP-A- 0 062 185
- DE-A- 3 542 355
- GB-A- 2 062 712

## Beschreibung

Die Erfindung betrifft ein Streckwerk für eine Spinnereimaschine, insbesondere eine Strecke,mit stationär in Stanzen angeordneten Unterwalzen und mit in Druckarmen gehaltenen Oberwalzen, denen Belastungsmittel zugeordnet sind und von welchen wenigstens eine in Umfangsrichtung der zugehörigen Unterwalze verstellbar ist.

Bei einem bekannten Streckwerk der eingangs genannten Art (EP-B 0 062 185) müssen die Oberwalzen bei geöffneten Druckarmen von Hand verstellt werden, wenn eine neue Einstellung des oder der Verzugsfelder gewünscht wird. Es ist eine Tätigkeit, die einerseits zeitaufwendig ist und die andererseits ein genaues und exaktes Arbeiten erfordert, wenn keine Fehler in der Einstellung und insbesondere auch bezüglich der Parallelität von Oberwalzen und Unterwalzen auftreten soll.

Der Erfindung liegt die Aufgabe zugrunde, ein Streckwerk der eingangs genannten Art derart zu verbessern, daß seine Bedienung und insbesondere eine Umstellung einfacher ist.

Diese Aufgabe wird dadurch gelöst, daß für die wenigstens eine verstellbare Oberwalze ein Verstellantrieb vorgesehen ist, der an an den Stanzen angebrachten Führungen für die Achse der Oberwalze angreift, die die Oberwalze in Umfangsrichtung der zugehörigen Unterwalze mitnehmen.

Dieser Verstellantrieb kann beispielsweise von einem Rechner gesteuert werden, dem die Daten des zu verarbeitenden Fasermaterials eingegeben werden. Mittels eines derartigen Verstellantriebes ist es auch möglich, während des Betriebes eine Korrektur vorzunehmen, falls sich dies als notwendig und/oder sachdienlich erweisen sollte.

Es ist zwar bekannt (DE-A 29 41 612) ,Streckfeldweiten motorisch einzustellen, jedoch wird bei dieser Bauart vorgesehen,daß dann die jeweiligen Walzenpaare aus Unterwalze und Oberwalze in einem Schlitten angeordnet und insgesamt verstellt werden. Dies führt zu einer aufwendigen Konstruktion, insbesondere bezüglich der angetriebenen Unterwalze.

In weiterer Ausgestaltung der Erfindung wird vorgesehen, daß die Führung jeweils Teil einer konzentrisch um die zugehörige Unterwalze verstellbaren Halteeinrichtung ist. Dadurch ist es möglich, den Verstellantrieb und die zugehörigen Elemente in den Stanzen unterzubringen,so daß die Druckarme frei von diesen Elementen sind. In vorteilhafter weiterer Ausgestaltung wird dabei noch vorgesehen, daß an den Halteeinrichtungen jeweils mit der verstellbaren Oberwalze zusammenwirkende Belastungseinrichtungen angebracht sind. Damit wird dann auch gleichzeitig die korrekte Ausrichtung der Belastungseinrichtung beibehalten, wenn die Einstellung der Oberwalze verändert wird.

In besonders vorteilhafter Ausgestaltung der Erfindung wird vorgesehen, daß die Belastungseinrichtungen der wenigstens einen verstellbaren Oberwalze mit Kupplungsmitteln ausgerüstet sind, die bei einem Entlasten sich selbsttätig von der Oberwalze lösen. Damit wird sichergestellt, daß die Zugänglichkeit des Streckwerkes unbeeinträchtigt bleibt. Die Belastungseinrichtungen müssen nicht erst gelöst und/oder demontiert werden, bevor das Streckwerk durch Abschwenken der Druckarme geöffnet wird.

In weiterer Ausgestaltung der Erfindung wird vorgesehen, daß die wenigstens eine verstellbare Oberwalze mittels Schwenkelementen von den Unterwalzen abschwenkbar an der Halteeinrichtung angebracht und mittels der Druckarme in die Betriebsstellung überführbar ist. Diese Ausführungsform hat den Vorteil, daß die Ausrichtung der Oberwalze zu der Unterwalze nicht verloren geht, da diese unmittelbar an den Halteeinrichtungen gehalten ist. Dennoch bleibt die Zugänglichkeit nach Abschwenken der Druckarme erhalten, da dann die Oberwalze von den Druckarmen entlastet wird und abschwenken kann.

Weitere Merkmale und Vorteile der Erfindung ergeben sich aus der nachfolgenden Beschreibung der in der Zeichnung dargestellten Ausführung und den Unteransprüchen.
- Fig. 1: zeigt eine schematische Darstellung eines erfindungsgemäßen Streckwerkes, bei welchem eine Oberwalze mittels eines motorischen Antriebs in ihrer Einstellung bezüglich einer stationären Unterwalze veränderbar ist,
- Fig. 2: zeigt eine Einzelheit der Stanze nach Fig. 1 im Bereich einer zur Unterwalze konzentrisch verstellbaren Halteeinrichtung, die mit einer Führung für die Oberwalze versehen ist,
- Fig. 3: zeigt eine Ansicht entsprechend Fig. 2 bei von einem Belastungsmittel entlasteter Oberwalze und
- Fig. 4: eine Darstellung des Verstellantriebes für die Oberwalze mit einer etwas abgewandelten Halterung für die Oberwalze.

Das in Fig. 1 schematisch dargestellte Streckwerk enthält drei Unterwalzen (11, 12, 13), die in Stanzen (10) stationär angeordnet und in nicht näher dargestellter Weise angetrieben sind. Diesen Unterwalzen (11, 12, 13) sind Oberwalzen (15, 16, 17, 18) zugeordnet, die zwischen den Walzenpaaren (13, 18) und (12, 17) sowie zwischen den Walzenpaaren (12, 16) und (11, 15) zunächst ein Vorverzugsfeld und anschließend ein Hauptverzugsfeld bilden. Die Feldweiten des Vorverzugsfeldes und auch des Hauptverzugsfeldes sind zur Anpassung an das zu verarbeitende Fasermaterial einstellbar. Bei dem dargestellten Ausführungsbeispiel ist vorgesehen, daß für die Oberwalze (18) des Vorverzugsfeldes eine Versetzung durch eine in einem Rastermaß vorgesehene Anordnung von mehreren Aufnahmen (31) für die Oberwalze (18) möglich ist. Für die Oberwalze (16), die die Einlaufseite des Hauptverzugsfeldes begrenzt, ist dagegen ein motorischer Verstellantrieb (24) vorgesehen. Bereits an dieser Stelle soll klargestellt werden, daß es selbstverständlich im Rahmen der vorliegenden Erfindung liegt, auch für die Oberwalze (18) einen entsprechenden motorischen Verstellantrieb (24) vorzusehen, sowie auch, daß nur für die Oberwalze (18) ein motorischer Verstellantrieb vorgesehen wird, während dann die Oberwalze (16) nur von Hand versetzbar ist. Anstelle eines motorischen Verstellantriebs kann bei einer vereinfachten Ausführung auch ein entsprechender Antrieb vorgesehen werden, der anstelle eines Motors eine Handkurbel aufweist.

Die Oberwalzen (15, 16, 17, 18) werden an beiden Enden von je einem Druckarm (14) gehalten, der um eine zu den Walzen parallele Achse (28) verschwenkbar an den Stanzen (10) angebracht ist. Der Druckarm (14) ist in nicht näher dargestellter Weise gegenüber den Stanzen in seiner dargestellten Betriebsposition verriegelbar. Die Oberwalzen (15, 16, 17, 18) werden in der Regel in den Druckarmen (14) gehalten sein, so daß sie mit diesen verschwenken können. Wie später insbesondere in Verbindung mit Fig.4 noch erläutert werden wird, ist es aber auch möglich, wenigstens die verstellbare Oberwalze (16) mittels einer eigenen abschwenkbaren Halterung an den Stanzen anzuordnen, so daß die Druckarme (14) dann nur die Oberwalze (16) beim Schließen in die Betriebsposition zurückführen.

Die Oberwalzen (15,16,17,18) sind mit Belastungseinrichtungen versehen, die sie mit einer vorgegebenen Kraft gegen die Unterwalzen (11, 12, 13) anpressen. Diese Belastungseinrichtungen, die nur in Verbindung mit der verstellbaren Oberwalze (16) gezeigt sind, sind in der Regel in den Druckarmen (14) untergebracht. Dies gilt insbesondere für die nicht verstellbar in den Druckarmen (14) angeordneten Oberwalzen (15, 17). Für die verstellbare Oberwalze (16) sind zu beiden Seiten der Stanzen (10) Belastungseinrichtungen vorgesehen, die eine hydraulische oder pneumatische Presse (21) enthalten, deren Ausfahrbewegung als Zugbewegung auf die Oberwalze (16) übertragen wird, so daß die Oberwalze (16) an die Unterwalze (12) herangezogen wird.

An den Stanzen (10) sind beidseits Halteeinrichtungen (20) angebracht, die, wie später noch näher erläutert werden wird, konzentrisch zur Unterwalze (12) verschwenkbar sind und die eine Führung (19) aufweisen, in welcher die Oberwalze (16) mit ihrer Achse (32) bzw. dem Lagergehäuse geführt ist. Die Halteeinrichtung (20) trägt auch die noch zu beschreibende Belastungseinrichtung mit der Presse (21), so daß bei einem Verdrehen der Halteeinrichtung (20) auch die Belastungseinrichtung mitgedreht wird und in ihrer korrekten Position verbleibt. Die Oberwalze (16) ist beispielsweise in einer Schiebeführung des Druckarms (14) geführt, die in der Schließstellung des Druckarms (14) konzentrisch zur Unterwalze (12) ausgerichtet ist. Bei einem Verschwenken der Halteeinrichtung (20) wird somit die Oberwalze (16) innerhalb ihrer Schiebeführung mit verschwenkt. Das Verschwenken der Halteeinrichtung (20) und damit auch der Oberwalze (16) erfolgt über einen motorischen Stellantrieb (24), der später noch im einzelnen erläutert werden wird. Dieser Verstellantrieb (24) enthält einen die Verstellelemente an beiden Stanzen verbindende Welle (27), so daß eine synchrone Verstellung auf beiden Seiten gewährleistet ist.

Wie aus Fig. 2 zu ersehen ist, besitzen die auf beiden Seiten der Walzen angeordneten Halteeinrichtungen (20) einen plattenförmigen Grundkörper, der mit einem zylindrischen Ansatz (33) versehen ist, der verdrehbar in den Stanzen (10) angeordnet ist. Dieser zylindrische Ansatz (33) dient als Lageraufnahme für die Lager (34) der Unterwalze (12). Ein Verdrehen der Halteeinrichtung (20) innerhalb der Stanze (10) erfolgt somit zwangsläufig konzentrisch zur Unterwalze (12). Der plattenförmige Grundkörper der Halteeinrichtung (20) ist an seinem über die Stanzen (10) überstehenden Bereich mit der Führung (19) für die Achse (32) der Oberwalze (16) versehen. Die Achse (32) bzw. das Lagergehäuse der Oberwalze (16) ist mittels eines Halters (35) in nicht näher dargestellter Weise in dem Druckarm (14) gehalten. Wie schon erwähnt wurde, ist der Halter (35) in einer bei geschlossenem Druckarm (14) zu der Unterwalze (12) konzentrisch verlaufenden Führung beweglich angeordnet. Zwischen dem Halter (35) und der Achse (32) der Oberwalze (16) sind zweckmäßigerweise elastisch nachgiebige Elemente angeordnet, so daß keine Überbestimmung vorhanden ist und die Position der Oberwalze (16) in der Betriebsstellung bei geschlossenem Druckarm (14) ausschließlich von den Führungen (19) der Halteeinrichtung (20) bestimmt wird.

Die Halteeinrichtung (20) ist auf ihrer dem Ansatz (33) gegenüberliegenden Seite mit einem im Querschnitt rechteckigen Ansatz (36) versehen, an welchem die als Belastungseinrichtung dienende Presse (21) befestigt ist. Die Presse (21) ist so an diesem Ansatz (36) befestigt, daß ihr Kolben (37) von der Oberwalze (16) radial hinweg ausfahrbar ist. Diese Ausfahrbewegung des Kolbens (37) wird über einen Bügel (22) auf die Oberwalze (16) übertragen. Der Bügel (22) besitzt einen Bolzen (38), der mit dem Kolben (37) verbunden ist. Seitlich an dem Bolzen (38) sind drehbeweglich Laschen (39) befestigt, die an ihrem anderen Ende durch einen Verriegelungszapfen (40) miteinander verbunden sind. Dem Verriegelungszapfen (40) ist ein hakenartiges Ende (41) der Achse (32) der Oberwalze (16) zugeordnet. Die beiden Laschen (39) sind mit Führungsstiften (42) versehen, die in einer Kulissenführung des Ansatzes (36) geführt sind. Diese Kulissenführung (43) besitzt einen schräg zur Ausfahrrichtung des Kolbens (37) verlaufenden Abschnitt, in welchem sich die Führungsstifte (42) befinden, wenn der Kolben (37) weitgehend eingefahren ist. Außerdem besitzt die Kulissenführung (43) einen in Ausfahrrichtung des Kolbens (37) verlaufenden Abschnitt, in welchem sich die Führungsstifte befinden, wenn der Kolben (37) weiter ausgefahren wird. Die Laschen (39) mit dem Verriegelungsbolzen (40) führen somit beim Ausfahren des Kolbens (37) zunächst eine Zustellbewegung aus, bei welcher der Verriegelungsbolzen (40) über das hakenförmige Ende der Achse (32) gebracht wird. Anschließend erfolgt dann erst das Spannen und Belasten der Oberwalze (16). Dieses Spannen und Belasten kann natürlich nur erfolgen, wenn sich der Druckarm (14) in seiner geschlossenen Stellung befindet und die Oberwalze (16) in die in Fig. 2 und 3 dargestellte Position gebracht hat. Bei einem Zurückziehen des Kolbens (37) wird dagegen die Oberwalze (16) sofort freigegeben, so daß der Druckarm (14) mit der Oberwalze (16) abgeschwenkt werden kann.

In Fig. 4 ist eine bezüglich der Halterung der Oberwalze (16) etwas abweichende Ausführungsform dargestellt. Bei dieser Ausführungsform wird die Oberwalze (16) nicht von den Druckarmen (14) getragen, sondern vielmehr von der Halteeinrichtung (20). Die Druckarme (14) dienen nur dazu, daß bei einem Schließen die Oberwalze in die in Fig. 4 dargestellte Betriebsposition gebracht wird, in welcher dann das Spannen mittels der Presse (21) erfolgen kann. Bei dieser Ausführungsform ist die Oberwalze (16) auf jeder Seite mittels Schwenkarmen (23) gehalten, die um eine zur Oberwalze (16) parallele Schwenkachse (44) verschwenkbar an der Halteeinrichtung (20) angebracht sind. Die Schwenkarme (23) tragen einen entsprechenden Halter (35), in dem die Achse (32) der Oberwalze (16) aufgenommen ist. Auch bei dieser Ausführungsform wird die Position der Oberwalze daher ausschließlich durch die Führung (19) der Halteeinrichtung (20) bestimmt. Die Schwenkarme (23) sind mit nicht näher dargestellten Federelementen ausgerüstet, die sie mit einer Kraft in Richtung des Pfeiles (45) belasten, so daß die Schwenkarme (23) die Oberwalze (16) von der zugehörigen Unterwalze (12) abheben, sobald der Druckarm (14) abgeschwenkt ist.

Das Verstellen der Halteeinrichtung (20) und damit der Oberwalze (16) erfolgt über eine an die Halteeinrichtung (20) angelenkte Schubkurbel (46), die ihrerseits mit einer Kurbel (47) verbunden ist, die drehfest auf der Welle (27) angeordnet ist. Die Welle (27) wird über einen Schrittmotor (29) angetrieben, der über eine Kupplung (48) mit einer Schnecke (25) verbunden ist, die in ein drehfest auf der Welle (27) angeordnetes Schneckenrad eingreift. Bei einer vereinfachten Ausführungsform können die Kupplung (48) und der Schrittmotor (29) entfallen. In diesem Fall wird vorgesehen, daß die Schnecke (25) mittels eines Werkzeuges, z.B. einer Kurbel, manuell verstellt werden kann.

## Patentansprüche

1. Streckwerk für eine Spinnereimaschine, insbesondere eine Strecke, mit stationär in Stanzen angeordneten Unterwalzen und mit in Druckarmen gehaltenen Oberwalzen, denen Belastungsmittel zugeordnet sind und von welchen wenigstens eine in Umfangsrichtung der zugehörigen Unterwalze verstellbar ist, dadurch gekennzeichnet, daß für die wenigstens eine Oberwalze (16) ein Verstellantrieb vorgesehen ist, der an an den Stanzen (10) angebrachte Führungen (19) für die Achse (32) der Oberwalze (16) angreift, die die Oberwalze in Umfangsrichtung der zugehörigen Unterwalze (12) mitnehmen.

2. Streckwerk nach Anspruch 1, dadurch gekennzeichnet, daß die Führung (19) jeweils Teil einer konzentrisch um die zugehörige Unterwalze (12) verstellbaren Halteeinrichtung (20) ist.

3. Streckwerk nach Anspruch 2, dadurch gekennzeichnet, daß an der Halteeinrichtung (20) jeweils eine mit der verstellbaren Oberwalze (16) zusammenwirkende Belastungseinrichtung (21) angebracht ist.

4. Streckwerk nach Anspruch 3, dadurch gekennzeichnet, daß die Belastungseinrichtung (21) der wenigstens einen verstellbaren Oberwalze (16) mit Kupplungsmitteln (22) ausgerüstet sind, die bei einem Entlasten sich selbsttätig von der Oberwalze (16) lösen.

5. Streckwerk nach einem der Ansprüche 1 bis 4, dadurch gekennzeichnet, daß die wenigstens eine verstellbare Oberwalze (16) mittels Schwenkelementen (23) von der Unterwalze (12) verschwenkbar an der Halteeinrichtung (20) angebracht und mittels des Druckarms (14) in die Betriebsstellung überführbar ist.

6. Streckwerk nach Anspruch 5, dadurch gekennzeichnet, daß die Schwenkelemente (23) mit Federelementen ausgerüstet sind, die eine Abhebekraft ausüben.

7. Streckwerk nach einem der Ansprüche 1 bis 6, dadurch gekennzeichnet, daß der Verstellantrieb (24) einen Schneckengetriebesatz (25, 26) enthält.

8. Streckwerk nach einem der Ansprüche 1 bis 7, dadurch gekennzeichnet, daß der Verstellantrieb (24) einen Schrittmotor (30) enthält.

9. Streckwerk nach einem der Ansprüche 1 bis 8, dadurch gekennzeichnet, daß die auf beiden Seiten der Unterwalze (12) angeordneten Elemente des Verstellantriebs (24) durch eine gemeinsame Welle (27) miteinander verbunden sind.

10. Streckwerk nach einem der Ansprüche 1 bis 8, dadurch gekennzeichnet, daß Mittel zum Arretieren der Haltevorrichtungen (20) vorgesehen sind.

## Claims

1. Drafting system for a spinning machine, in particular a drafting frame comprising bottom rolls arranged stationarily in punches and top rolls held in pressure arms, the top roll having associated to them loading arms and at least one of them being capable of being adjusted in the circumferential direction of the mating bottom roll, **wherein** at least one top roll (16) is equipped with an adjusting drive acting upon guides (19) for the shaft (32) of the top roll (16), which guides are fastened on the punches (10) and which entrain the top roll in the circumferential direction of the mating bottom roll (12).

2. Drafting system according to claim 1, wherein each guide (19) is part of a holding device (20) that can be adjusted concentrically about the associated bottom roll (12).

3. Drafting system according to claim 2, wherein a loading device (21) interacting with the adjustable top roll (16) is arranged on each holding device (20).

4. Drafting system according to claim 3, wherein the loading means (21) of the at least one adjustable top roll (16) is equipped with coupling means (22) which automatically get disengaged from the top roll (16) when unloading occurs.

5. Drafting system according to any of claims 1 to 4, wherein the at least one adjustable top roll (16) is mounted on the holding device (20) by means of swing elements (23), for being moved away from the top roll (12), and can be transferred to its operative position by means of the pressure arm (14).

6. Drafting system according to claim 5, wherein the swing elements (23) are equipped with spring elements exerting a lifting-off force.

7. Drafting system according to any of claims 1 to 6, wherein the adjusting drive (24) comprises a worm gear unit (25, 26).

8. Drafting system according to any of claims 1 to 7, wherein the adjusting drive (24) comprises a stepping motor (30).

9. Drafting system according to any of claims 1 to 8, wherein the elements of the adjusting drive (24) arranged on both sides of the bottom roll (12) are interconnected by a common shaft (27).

10. Drafting system according to any of claims 1 to 8, wherein means are provided for locking the holding devices (20) in place.

## Revendications

1. Système d'étirage pour un métier à filer, en particuler un banc d'étirage, avec des cylindres inférieurs, disposés de façon stationnaire dans des supports, et avec des cylindres supérieurs, maintenus dans des bras de serrage, auxquels sont affectés des moyens de charge desquels au moins un est réglable en direction de la circonférence du cylindre inférieur correspondant, caractérisé en ce que pour au moins un cylindre supérieur (16) est prévu une commande de réglage portant sur les guidages (19), fixés sur les supports (10), pour l'axe (32) du cylindre supérieur (16) et entraînant le cylindre supérieur en direction circonférentielle du cylindre inférieur (12) correspondant.

2. Système d'étirage selon la revendication 1, caractérisé en ce que le guidage (19) est respectivement une partie d'un dispositif de retenue (20) réglable de façon concentrique autour du cylindre inférieur (12) correspondant.

3. Système d'étirage selon la revendication 2, caractérisé en ce que sur le dispositif de retenue (20) est disposé un dispositif de charge (21) coopérant respectivement avec le cylindre supérieur (16) réglable.

4. Système d'étirage selon la revendication 3, caractérisé en ce que le dispositif de charge (21) d'au moins un des cylindres supérieurs (16) réglables est équipé de moyens d'accouplement (22) se détachant automatiquement du cylindre supérieur (16) lors de la décharge.

5. Système d'étirage selon l'une des revendications 1 à 4, caractérisé en ce que au moins un cylindre supérieur (16) réglable est fixé moyennant des éléments de basculement (23) de façon déplaçable du cylindre inférieur (12) sur le dispositif de retenue (20) et peut être remis en position de travail moyennant le bras de serrage (14).

6. Système d'étirage selon la revendication 5, caractérisé en ce que les éléments de basculement (23) sont équipés d'éléments élastiques exerçant une force d'enlèvement.

7. Système d'étirage selon l'une des revendications 1 à 6, caractérisé en ce que la commande de déplacement (24) comprend un jeu d'engrenage à vis sans fin (25, 26).

8. Système d'étirage selon l'une des revendications 1 à 7, caractérisé en ce que la commande de déplacement (24) comprend un moteur pas-à-pas (30).

9. Système d'étirage selon l'une des revendications 1 à 8, caractérisé en ce que les éléments de la commande de déplacement (24), disposés des deux côtés du cylindre inférieur (12) sont reliés par un arbre commun (27).

10. Système d'étirage selon l'une des revendications 1 à 8, caractérisé en ce que des moyens pour arrêter les dispositifs de retenue (20) sont prévus.
